# EUROPÄISCHE PATENTSCHRIFT

(11) **EP 0 758 048 B1**
(45) Veröffentlichungstag und Bekanntmachung des Hinweises auf die Patenterteilung: **28.04.1999**
(21) Anmeldenummer: 96108231.0
(22) Anmeldetag: 23.05.1996
(51) Int. Cl.: F01N 3/28

(54) **Vorrichtung zur katalytischen Reinigung bzw. Zerlegung von heissen Abgasen**
Device for catalytically purifying resp. decomposing hot exhaust gases
Dispositif pour purifier resp. décomposer catalytiquement des gaz d'échappement chauds

(30) Priorität: 07.08.1995 DE 19528947
(43) Veröffentlichungstag der Anmeldung: 12.02.1997
(73) Patentinhaber: Friedrich Boysen GmbH & Co. KG, D-72213 Altensteig (DE)
(72) Erfinder: Diez, Rainer, 72202 Nagold (DE); Knipps, Volkmar, Dipl.-Ing., 23331 Haiterbach (DE)
(74) Vertreter: Manitz, Finsterwald & Partner

(56) Entgegenhaltungen:
- EP-A- 0 263 893
- EP-A- 0 693 616
- DE-A- 4 024 015
- DE-U- 8 811 086
- DE-U- 8 812 762

## Beschreibung

Die Erfindung betrifft eine Vorrichtung zur katalytischen Reinigung bzw. Zerlegung von heißen Abgasen insbesondere eines Verbrennungsmotors.

Derartige Vorrichtungen sind beispielsweise aus der DE-A-40 24 015 bekannt und werden in der Praxis insbesondere zur Reinigung der Abgase von Kraftfahrzeugen eingesetzt. Bei der Herstellung dieser Vorrichtungen werden die Katalysatorkörper, die auf ihrem Außenumfang mit einer nachgiebigen Umhüllung wie einer Blähmatte ummantelt sind, sowie der Distanzring axial in das Gehäuse eingeschoben, wobei ein stempelartiges Werkzeug am einen Ende des Gehäuses als Anschlag dient und die in das Gehäuse einzuschiebenden Teile vom anderen Ende des Gehäuses aus mittels eines weiteren Stempels nacheinander ein- und vorgeschoben werden.

Als Distanzelement wird ein Keramikring verwendet, der auf seinem Außenumfang von einer Blähmatte ummantelt sein kann und sich radial an der Gehäuseinnenwand abstützt. Der Keramikring liegt mit seinen Stirnrändern dicht an den einander zugewandten Stirnseiten der Katalysatorkörper an, so daß die den Kernring sowie die Katalysatorkörper ummantelnden Blähmatten gegenüber den Pulsationen der Abgase abgeschirmt sind. Darüberhinaus wird bei dieser bekannten Anordnung eine thermische Isolierung des Gehäuses gegenüber den heißen Abgasen erreicht, weil der Keramikring insbesondere mit der ihn ummantelnden Blähmatte eine relativ gute thermische Abschirmung bietet.

Die Anordnung des Keramikrings bzw. dessen Herstellung ist vergleichsweise teuer. Dies gilt insbesondere dann, wenn das Gehäuse einen von der Kreisform abweichenden Querschnitt, beispielsweise eine Ellipsenform oder dergleichen, haben soll.

Außerdem wird es häufig als nachteilig empfunden, daß die Anzahl von in dem Gehäuse angeordneten Einzelteilen bei der bekannten Vorrichtung zur katalytischen Reinigung bzw. Zerlegung von heißen Abgasen hoch ist.

Aufgabe der Erfindung ist es, eine Vorrichtung zur katalytischen Reinigung bzw. Zerlegung von heißen Abgasen der eingangs genannten Art anzugeben, welche einfach aufgebaut ist und insbesondere eine geringe Anzahl von einzelnen Bauteilen in dem vom Abgas durchströmten Innenraum des Gehäuses aufweist. Dabei soll die Vorrichtung in vorteilhafter Weise so ausgestaltet sein, daß sie eine gute thermische Isolierung im Bereich des Distanzelementes ermöglicht.

Diese Aufgabe wird durch die Vorrichtung gemäß Anspruch 1 gelöst.

Durch die erfindungsgemäße vorgenommene Ausbildung des Distanzrings an dem Gehäuse läßt sich die Anzahl von Einzelbauteilen, die in dem vom heißen Abgas durchströmten Raum des Gehäuses vorhanden sind, minimieren und somit der Aufbau der Vorrichtung zur katalytischen Reinigung vereinfachen.

Die Montage der erfindungsgemäßen Vorrichtung erfolgt in einfacher Weise, indem der erste Katalysatorkörper in das erste Gehäuseteil eingeschoben wird, anschließend das zweite Gehäuseteil in den Endbereich des ersten Gehäuseteils eingeschoben wird, bis das Distanzelement an dem ersten Katalysatorkörper in Anlage kommt und schließlich der zweite Katalysatorkörper in das zweite Gehäuseteil eingeschoben wird.

Dadurch, daß das Gehäuse in zwei axial aufeinanderfolgende Gehäuseteile unterteilt ist und jedes Gehäuseteil einen Katalysatorkörper aufnimmt, ist der Weg, den die Katalysatorkörper beim Zusammenbau der Vorrichtung jeweils in das Gehäuse eingeschoben werden müssen und damit die für den Einschiebevorgang erforderliche Zeit gering.

Das Distanzelement kann an dem Gehäuseteil durch einen zusätzlichen Umformvorgang bei der Herstellung des entsprechenden Gehäuseteils an dem Gehäuseteil angeformt werden. Vorzugsweise sind das Gehäuse und das Distanzelement jedoch so ausgebildet, daß das Distanzelement bei dem Arbeitsgang, bei dem das Gehäuseteil seine im wesentlichen frei wählbare Außenform erhält, an dem Gehäuseteil angeformt werden kann.

In jedem Fall erfordert die Anformung des Distanzelements an einem Gehäuseteil nicht viel Aufwand und ist im Vergleich zur Verwendung eines Keramikrings preisgünstig.

Die Anformung des Distanzelements an einem aus Blech bestehenden Gehäuseteil hat weiterhin den Vorteil, daß das Distanzelement im Vergleich zu Distanzelementen aus Keramikmaterial relativ elastisch ausgebildet sein kann, so daß sich der Distanzring leicht an die zugewandten Stirnseiten der Katalysatorkörper anschmiegen kann und auch die unterschiedlichen thermischen Ausdehnungen des Gehäuses und der Katalysatorkörper ausgeglichen werden können.

In vorteilhafter Weise ist dabei das Distanzelement so ausgebildet, daß es mit der Innenwand des außenliegenden Gehäuseteils einen im wesentlichen geschlossenen Ringraum bildet, so daß zwischen dem Strömungsraum für das Abgas und dem Gehäuse ein Luftspalt gebildet wird. Dadurch läßt sich eine gute Wärmedämmung des Gehäuses erzielen, zumal in dem geschlossenen Ringraum auch noch Dämmaterial angeordnet sein kann.

Vorzugsweise ist der Endbereich des außenliegenden Gehäuseteils aufgeweitet und ist die den Übergang zu dem aufgeweiteten Endbereich bildendende Ringstufe des äußeren Gehäuseteils flach, d.h. mit geringer Neigung gegenüber der Axialrichtung des Gehäuses, ausgebildet. Hierdurch wird gewährleistet, daß der Einschiebevorgang des innenliegenden Gehäuseteils in das außenliegende Gehäuseteil im Bereich der Ringstufe unter Aufbiegung des aufgeweiteten Endbereichs abgebremst wird und damit das Distanzelement nicht fest gegen den in das außenliegende Gehäuseteil eingeschobenen ersten Katalysatorkörper stößt und beschädigt.

Hinsichtlich weiterer vorteilhafter Ausgestaltungen der Erfindung wird auf die Unteransprüche sowie auf die nachfolgende Erläuterung eines Ausführungsbeispiels einer erfindungsgemäßen Vorrichtung zur katalytischen Reinigung bzw. Zerlegung von heißen Abgasen unter Bezugnahme auf die Zeichnung verwiesen. In der Zeichnung zeigt
- Figur 1: einen schematisierten Axialschnitt einer erfindungsgemäßen Vorrichtung zur katalytischen Reinigung bzw. Zerlegung von heißen Abgasen und
- Figur 2: die Vorrichtung von Figur 1 im Querschnitt.

Die dargestellte Vorrichtung zur katalytischen Reinigung bzw. Zerlegung von Abgasen eines Verbrennungsmotors besitzt ein Gehäuse 1 mit einem unrunden Querschnitt, das endseitig mit einem Einlaßtrichter 2 und einem Auslaßtrichter 3 verbunden ist, wobei der Einlaßtrichter 2 mit einer motorseitigen Abgasleitung und der Auslaßtrichter 3 mit einer zur Atmosphäre führenden Abgasleitung verbindbar ist.

In dem einwandigen Gehäuse 1 sind axial aufeinanderfolgend zwei jeweils durch eine Blähmatte 4 ummantelte Katalysatorkörper 5, 6 angeordnet, die durch ein Distanzelement 7 voneinander beabstandet sind, so daß zwischen den Katalysatorkörpern 5, 6 ein Abstandsraum 8 geschaffen wird, in dem sich die durch den Einlaßtrichter 2 eintretenden und den ersten Katalysatorkörper 5 durchsetzenden Abgase vor Eintritt in den zweiten Katalysatorkörper 6 durchmischen können.

Das Gehäuse 1 ist zweiteilig ausgebildet und umfaßt ein erstes Gehäuseteil 9, in welchem der erste Katalysatorkörper 5 angeordnet ist, und ein zweites Gehäuseteil 10, in welchem der zweite Katalysatorkörper 6 angeordnet ist. Die beiden Gehäuseteile 9, 10 greifen an ihren einander zugewandten Stirnseiten formschlüssig ineinander und sind miteinander verschweißt.

Zur Herstellung der formschlüssigen Verbindung weist das erste Gehäuseteil 9 einen Endbereich 11 auf, der so weit aufgeweitet ist, daß der Endbereich des zweiten Gehäuseteils 10 formschlüssig in den des ersten Gehäuseteils 9 eingeschoben werden kann.

Das in das erste Gehäuseteil 9 eingreifende Ende des zweiten Gehäuseteils 10 ist als das die Katalysatorkörper 5, 6 beabstandende Distanzelement 7 ausgebildet und liegt an den Stirnseiten der Katalysatorkörper 5, 6 an.

Das Distanzelement 7 ist als Ringelement ausgebildet und an das zweite Gehäuseteil 10 angeformt und bildet mit der Innenwand des ersten Gehäuseteils 9 einen mit Luft gefüllten Ringraum 12 zwischen dem von den heißen Abgasen durchströmten Bereich und der Gehäusewandung, wodurch eine gute thermische Isolierung des Gehäuses 1 gegenüber den heißen Abgasen gewährleistet wird. Der Ringraum 12 kann zusätzlich mit einem wärmedämmenden Material gefüllt sein, um den Isolierungseffekt zu erhöhen.

Der Innendurchmesser des Distanzelements 7 ist nur geringfügig kleiner als der Außendurchmesser der Katalysatorkörper 5, 6, so daß deren einander zugewandte Stirnseiten vom Distanzelement 7 nur wenig überlappt werden und weitestgehend der gesamte Querschnitt der Katalysatorkörper 5, 6 für die durchströmenden Abgase zur Verfügung steht.

Die Einlaß- und Auslaßtrichter 2, 3 sind jeweils doppelwandig mit Außenteilen 2', 3' und Innenteilen 2'', 3'' ausgebildet, zwischen denen zur Wärmeisolierung ein Luftspalt frei bleibt, der gegebenenfalls mit einem wärmedämmenden Material gefüllt sein kann.

Zur Verbindung des Einlaßtrichters 2 mit dem ersten Gehäuseteil 9 ist das Außenteil 2' des Einlaßtrichters 2 mit der Außenfläche des ersten Gehäuseteils 9 verschweißt, und das Innenteil 2'' ist auf das einlaßseitige Ende 14 des Gehäuseteils 9, welches einen verringerten Durchmesser aufweist, aufgesteckt und bildet mit diesem einen Schiebesitz.

In grundsätzlich gleicher Weise ist der Auslaßtrichter 3 an dem zweiten Gehäuseteil 10 befestigt. Da das zweite Gehäuseteil 10 an seinem auslaßtrichterseitigen Ende keinen verringerten Durchmesser aufweist, ist das Außenteil 3' des Auslaßtrichters 3 so geformt, daß es das Innenteil 3", welches mit dem zweiten Gehäuseteil 10 einen Schiebesitz bildet, übergreift.

An den Stirnseiten der Katalysatorkörper 5, 6 sind die Ringspalte zwischen der Innenwand des Gehäuses 1 und der Außenfläche der Katalysatorkörper 5, 6 durch Ringelemente 13 aus Stahldrahtgestrick abgedichtet. Diese Ringelemente 13 bilden auch einen Schutz der Kanten der Katalysatorkörper 5, 6 gegen Beschädigungen.

Die erfindungsgemäße Vorrichtung zur katalytischen Reinigung bzw. Zerlegung von heißen Abgasen wird wie folgt zusammengebaut:

Die beiden Katalysatorkörper 5, 6 werden mit den zugehörigen Blähmatten 4 mit stempelartigen Werkzeugen axial in das erste Gehäuseteil 9 eingeschoben, wobei der Absatz 15 zu dem Ende 14 verringerten Durchmessers des ersten Gehäuseteils 9 und das stirnseitig an dem zweiten Gehäuseteil 10 vorgesehene Distanzelement 7 als Anschläge dienen.

Die Blähmatten 4 sollen gegenüber Pulsationen der Abgase abgeschirmt sein, da diese Pulsationen die Blähmatten 4 langfristig zerstören würden. Aus diesem Grund werden die Katalysatorkörper 5, 6 und das zweite Gehäuseteil 10 mit einem hinreichenden axialen Druck gegeneinander geschoben, derart, daß das Distanzelement 7 an den einander zugewandetn Stirnseiten der Katalysatorkörper 5, 6 jeweils dichtend anliegt.

Eine Fixierung der Katalysatorkörper 5, 6 in den Gehäuseteilen 9, 10 erfolgt erst im Betrieb durch die unter Hitzeeinwirkung der Abgase aufquellenden Blähmatten 4.

Anschließend wird das zweite Gehäuseteil 10 in das erste Gehäuseteil 9 eingeschoben, bis es an dem ersten Katalysatorkörper 5 bzw. dem an diesem vorgesehenen Ringelement 9 anliegt, wobei die den Übergang zu dem aufgeweiteten Endbereich 11 bildende flache Ringstufe des ersten Gehäuseteils 9 den Einschiebevorgang abbremst, so daß das Distanzelement 7 nicht fest gegen den ersten Katalysatorkörper 5 stoßen kann und diesen beschädigt.

Anschließend wird der Auslaßtrichter 3 auf das zweite Gehäuseteil 10 aufgeschoben, bis das Innenteil 3'' des Auslaßtrichters 3 in Anlage an dem Katalysatorkörper 6 kommt, und dann mit dem Gehäuseteil 10 verschweißt.

## Patentansprüche

1. Vorrichtung zur katalytischen Reinigung bzw. Zerlegung von heißen Abgasen insbesondere eines Verbrennungsmotors, mit einem im Abgasstrom angeordneten bzw. anbringbaren rohrartigen Gehäuse (1) und wenigstens zwei in dem Gehäuse (1) axial aufeinanderfolgend angeordneten und durch ein Distanzelement (7) voneinander beabstandeten Katalysatorkörpern (5, 6),
wobei
das Gehäuse (1) ein erstes Gehäuseteil (9) zur Aufnahme des ersten Katalysatorkörpers (5) und ein zweites Gehäuseteil (10) zur Aufnahme des zweiten Katalysatorkörpers (6) aufweist und wobei die Endbereiche der Gehäuseteile (9, 10) an ihren einander zugewandten Stirnseiten formschlüssig übereinander greifen und ein Teil des innenliegenden Endbereichs als das die Katalysatorkörper (5, 6) beabstandendes Distanzelement (7) ausgebildet ist.

2. Vorrichtung nach Anspruch 1,
dadurch **gekennzeichnet,**
daß das Distanzelement (7) mit der Innenwand des außenliegenden Endbereichs des Gehäuseteils (9) einen im wesentlichen geschlossenen Ringraum (12) bildet.

3. Vorrichtung nach Anspruch 2,
dadurch **gekennzeichnet,**
daß der Ringraum (12) mit einem wärmedämmenden Material gefüllt ist.

4. Vorrichtung nach einem der Ansprüche 1 bis 3,
dadurch **gekennzeichnet,**
daß der Außenliegende Endbereich (11) des Gehäuseteils (9) aufgeweitet ist.

5. Vorrichtung nach Anspruch 4,
dadurch **gekennzeichnet,**
daß der ringstufenförmige Übergangsbereich des Endbereichs des Gehäuseteils (9) zu dem aufgeweiteten Endbereich (11) eine geringe Neigung gegenüber der Axialrichtung des Gehäuses (1) aufweist.

6. Vorrichtung nach einem der Ansprüche 1 bis 5,
dadurch **gekennzeichnet,**
daß die Gehäuseteile (9, 10) Rohrteile oder Ziehteile mit insbesondere unrundem Querschnitt sind.

7. Vorrichtung nach einem der Ansprüche 1 bis 6,
dadurch **gekennzeichnet,**
daß die Endbereiche der Gehäuseteile (9, 10) miteinander verschweißt sind.

## Claims

1. Apparatus for the catalytic cleaning or decomposition of hot exhaust gases, in particular of a combustion engine, comprising a tube-like housing (1) which can be arranged or mounted in the exhaust gas flow and at least two catalyst bodies (5, 6) arranged axially following one another in the housing (1) and spaced apart from one another by a spacer element (7), the housing (1) having a first housing part (9) for the reception of the first catalyst body (5) and a second housing part (10) for the reception of the second catalyst body (6) and wherein the end regions of the housing parts (9, 10) engage over one another in a form-fitted manner at their mutually confronting ends and wherein a part of the inwardly disposed end region is formed as the spacer element (7) spacing the catalyst bodies (5, 6) apart.

2. Apparatus in accordance with claim 1, characterized in that the spacer element (7) together with the inner wall of the outwardly disposed end region of the housing part (9) form a substantially closed Ring space.

3. Apparatus in accordance with claim 2, characterized in that the ring space (12) is filled with a heat insulating material.

4. Apparatus in accordance with one of the claims 1 to 3, characterized in that the outwardly disposed end region (11) of the housing part (9) is broadened out.

5. Apparatus in accordance with claim 4, characterized in that the ring step like transition region of the end region of the housing part (9) has a small inclination relative to the axial direction of the housing (1) towards the end region.

6. Apparatus in accordance with one of the claims 1 to 5, characterized in that the housing parts (9, 10) are tube parts or drawn parts, in particular with a non-round cross-section.

7. Apparatus in accordance with one of the claims 1 to 6, characterized in that the end regions of the housing parts (9, 10) are welded to one another.

## Revendications

1. Dispositif de purification, ou de décomposition, catalytique de gaz d'échappement chauds, en particulier des gaz d'échappement d'un moteur à combustion interne comportant un boîtier tubulaire (1) susceptible d'être disposé, ou monté, dans le courant de gaz d'échappement et au moins deux corps catalyseurs (5, 6) disposés axialement dans le boîtier (1), à la suite l'un de l'autre, et maintenus à distance l'un de l'autre par un élément (7) d'espacement,
le boîtier (1) présentant une première partie (9) de boîtier destinée à recevoir le premier corps catalyseur (5) et une deuxième partie (10) de boîtier destinée à recevoir le deuxième corps catalyseur (6), et les zones d'extrémité des parties (9, 10) de boîtier se chevauchant par coopération de formes sur leurs côtés frontaux orientés l'un vers l'autre et une partie de la zone d'extrémité située à l'intérieur étant conformée pour servir d'élément (7) d'espacement maintenant les corps catalyseurs (5,6) à distance.

2. Dispositif selon la revendication 1,
caractérisé en ce que
l'élément (7) de maintien à distance forme avec la paroi intérieure de la zone d'extrémité située à l'extérieur, de la partie (9) du boîtier, un espace annulaire (12) sensiblement fermé.

3. Dispositif selon la revendication 2,
caractérisé en ce que
l'espace annulaire (12) est rempli d'un matériau isolant thermique.

4. Dispositif selon l'une des revendications 1 à 3,
caractérisé en ce que la zone d'extrémité (11) située à l'extérieur de la partie (9) du boîtier est évasée.

5. Dispositif selon la revendication 4,
caractérisé en ce que
la zone de transition en forme de degrés annulaires de la zone d'extrémité de la partie (9) du boîtier présente en direction de la zone d'extrémité (11) une légère inclinaison par rapport à la direction axiale du boîtier (1).

6. Dispositif selon l'une des revendications 1 à 5,
caractérisé en ce que
les parties (9, 10) de boîtier sont des pièces tubulaires ou des pièces embouties présentant une section transversale, en particulier non circulaire.

7. Dispositif selon l'une des revendications 1 à 6,
caractérisé en ce que
les zones d'extrémité des parties (9, 10) de boîtier sont soudées ensemble.
